# FASCICULE DE BREVET EUROPEEN

(11) **EP 0 564 464 B1**
(45) Date de publication et mention de la délivrance du brevet: **14.09.1994**
(21) Numéro de dépôt: 91919398.7
(22) Date de dépôt: 25.10.1991
(51) Int. Cl.: B61F 5/44, B61F 5/38, B61F 5/52, B61F 3/16, B61D 13/00

(54) **ESSIEU FERROVIAIRE A ROUES ORIENTABLES ET A LARGEUR VARIABLE**
SCHIENENFAHRZEUGACHSE MIT VERÄNDERBARER BREITE UND STEUERBAREN RÄDERN
RAILWAY AXLE WITH ORIENTABLE WHEELS AND VARIABLE WIDTH

(30) Priorité: 12.11.1990 BE 9001063
(43) Date de publication de la demande: 13.10.1993
(73) Titulaire: BOMBARDIER EURORAIL S.A., B-1050 Bruxelles (BE)
(72) Inventeur: DE RO, Michel, B-1400 Nivelles (BE); DEBAILLE, Pascal, B-6111 Landelies (BE); VIN, Jean-Pierre, B-1180 Bruxelles (BE); VANDAMME, Michel, B-7100 La Louvière (BE)
(74) Mandataire: Vanderperre, Robert
(86) Numéro de dépôt international: BE9100077
(87) Numéro de publication internationale: WO9208635

(56) Documents cités:
- EP-A- 0 291 491
- EP-A- 0 348 378
- GB-A- 2 085 383
- RAILWAY GAZETTE INTERNATIONAL. Vol. 146, No. 6, June 1990, LONDON GB pages 469.470; H. Hondius: "bn boards low-floor bandwagon"

## Description

La présente invention est relative à un essieu ferroviaire à roues orientables et à largeur variable, comprenant deux longerons articulés à une traverse portant une caisse de véhicule, de manière à pouvoir pivoter directionnellement et éventuellement pouvoir s'incliner dans un plan vertical, de manière à permettre à chaque roue portée par les longerons, de suivre les courbures de la voie et de franchir les inégalités de celle-ci.

Elle trouve sa principale application dans les véhicules circulant sur rails en réseau urbain, notamment lorsque l'itinéraire présente des courbes serrées. Elle permet de surbaisser une portion de surface au moins du plancher de la caisse du véhicule sur toute la longueur de la caisse.

On connaît divers types de boggies ferroviaires articulés dans lesquels les roues qui sont montées soit sur un corps d'essieu, soit sur des longerons articulés peuvent osciller indépendamment autour de pivots verticaux de manière à s'orienter isolément et librement d'une part, ou simultanément et de façon coordonnée d'autre part, tangentiellement aux courbures de la voie, d'autre part.

Par le document EP-A-0 144 821, on connaît un boggie dans lequel des essieux à roues orientables sont directionnellement solidaires de la voie, ces essieux prennent une position oblique par rapport à la voie sans être orientés vers un même centre instantané de rotation, ce qui tend à augmenter le jeu entre les bourrelets des roues et les rails et à diminuer le jeu entre les bourrelets des roues et les contre-rails.

De tels boggies ne sont utilisables que sur des voies à grand rayon de courbure ou sur des voies sans contre-rails, telles les voies utilisées en chemin de fer et métro et éventuellement celles de trams circulant en site propre.

On connaît aussi notamment par les documents BE-A-8700527 et EP-B-0 348 378 des boggies à longerons articulés éventuellement munis d'un dispositif d'adéquation constante entre l'écartement des roues et la largeur de la voie. Chaque longeron est constitué de deux sections articulées autour de pivots verticaux, chaque section portant au moins une roue et étant contrôlée directionnellement par un système de tringles montées à rotules.

Dans les courbes, les sections de chaque longeron pivotent par rapport à la traverse et l'un par rapport à l'autre, tandis que la traverse reste perpendiculaire à la caisse du véhicule, de manière à orienter chaque bourrelet de roue tangentiellement à la portion de voie courbe ou parallèlement à la portion de voie droite sur laquelle elle s'appuie.

Les longerons du boggie décrit dans le premier document pivotent horizontalement autour de deux pivots distincts fixes par rapport à la traverse et il en résulte que les distances entre les plans des roues gauches et droites diminuent progressivement au départ de la circulation en ligne droite pour atteindre, en courbes serrées, des valeurs incompatibles avec celles de la voie.

Le boggie du second document permet de maintenir inchangés les jeux et les tolérances entre les bourrelets des roues et les rails d'une part et les contre-rails d'autre part, grâce à un dispositif d'excentration des pivots. Un tel boggie doit cependant être largement dimensionné pour assurer une raideur transversale suffisante entre roues montées en porte-à-faux. Ceci en augmente le poids et le coût.

La présente invention vise à remédier à cet inconvénient. Elle a pour but un essieu ou essieu de boggie à roues orientables et à largeur variable qui soit peu encombrant et qui convienne particulièrement aux véhicules ferroviaires à plancher surbaissé destinés à rouler sur des rails munis de contre-rails à écartement constant et à s'inscrire dans des courbes très serrées tout en compensant une perte de largeur à l'essieu lors du passage en courbe.

Ces performances sont obtenues à l'aide d'un essieu suivant l'invention à roues orientables et à largeur variable du type décrit dans le premier paragraphe du présent mémoire, caractérisé en ce que les longerons sont couplés l'un à l'autre par au moins un dispositif d'embiellage constitué de bielles articulées par des rotules portées par un levier-relais porté à l'essieu de façon à entraîner les rotules dans un déplacement angulaire d'un arc de cercle, dans un sens opposé à celui des longerons, de manière à diminuer l'angle entre les bielles et compenser la perte de largeur de l'essieu dans les courbes.

Le dispositif d'embiellage selon l'invention présente l'avantage de permettre à des véhicules ferroviaires à plancher surbaissé de circuler sur les rails d'une infrastructure préexistante même si ces rails sont équipés de contre-rails. Dans ce but,elle corrige la longueur d'au moins une bielle qui couple les longerons de manière à compenser lors de l'inscription du véhicule ferroviaire dans une courbe, la perte d'écartement des longerons qui forment les côtés opposés d'un quatre-barres articulé.

Lors du braquage des longerons dans les courbes, un levier-relais d'une bielle brisée tourne autour de son pivot dans un sens opposé à celui des longerons porteurs de roues. Ce déplacement en arc de cercle de l'extrémité du levier-relais articulé à la bielle au droit du point de brisure de la bielle fait diminuer l'angle de brisure et entraîne un allongement de la distance séparant les extrémités de la bielle brisée.

L'allongement de la bielle d'accouplement des longerons permet de maintenir constante la distance entre les plans contenant des paires de roues droite et gauche de chaque essieu suivant l'invention. Ceci permet de respecter les jeux nominaux entre les bourrelets des roues et des rails ainsi que ceux entre les bourrelets des roues et les contre-rails.

Le ou les dispositifs d'embiellage à bielle brisée permettent aussi d'assurer la convergence des roues internes et externes au rayon de courbure vers un centre instantané de rotation commun, de manière à orienter les bourrelets des roues dans une direction strictement tangentes aux rails.

Dans une forme de réalisation particulière d'un essieu suivant l'invention, les longerons sont couplés l'un à l'autre, à chaque extrémité par un premier et un second dispositifs d'embiellage constitués chacun d'une bielle brisée articulée à l'endroit de la brisure à un premier levier-relais et à second levier-relais reliés à une traverse portant la caisse du véhicule.

Suivant un développement de l'invention, le levier-relais directionnel est monté sur un pivot articulé à une extension longitudinale perpendiculaire à la traverse.

Ce dispositif d'embiellage à bielle brisée est articulé à des leviers de direction des roues orientés l'un par rapport à l'autre, de manière à assurer la convergence des axes des roues internes et externes à la courbure vers un centre instantané de rotation commun, de manière à orienter les bourrelets des roues dans une direction strictement tangentes aux rails.

Dans des formes de réalisation possibles d'un essieu ferroviaire suivant l'invention, chaque longeron est constitué d'un double levier de direction et la traverse constituée d'un corps d'essieu coulissant ou d'un cadre d'essieu coulissant.

L'invention concerne aussi un essieu de boggie ferroviaire, qui dans une forme de réalisation particulière présente des longerons constitués chacun de deux sections articulées entre elles autour de pivots sensiblement verticaux, chaque section portant au moins une roue et les moyens d'articulation sur lesquels sont articulés les longerons ont des positions relatives variables.

Ces particularités et détails de l'invention ainsi que d'autres apparaîtront au cours de la description qui suit, faisant référence aux dessins ci-annexés.

Dans ces dessins :
- la figure 1 est une vue en plan d'une première forme de réalisation d'un essieu suivant l'invention, sur trajectoire rectiligne, cet essieu comprenant deux longerons concrétisés chacun par un double levier de direction accouplé par pivot réel à une traverse concrétisée par un corps d'essieu coulissant portant une caisse de véhicule ferroviaire ces longerons étant accouplés l'un à l'autre et à chacune de leur extrémité libre par un dispositif d'embiellage à bielle brisée et levier-relais;
- la figure 2 est une vue en élévation latérale de l'essieu illustré dans la figure 1;
- la figure 3 est une vue en bout de l'essieu illustré aux figures 1 et 2;
- la figure 4 est une vue en plan sur trajectoire curviligne de l'essieu illustré aux figures 1, 2 et 3;
- la figure 5 est une vue en plan d'une deuxième forme de réalisation d'un essieu suivant l'invention sur trajectoire rectiligne, cet essieu comprenant deux longerons concrétisés chacun par un double levier de direction accouplé par pivot virtuel à une traverse concrétisée par un cadre d'essieu coulissant portant une caisse de véhicule ferroviaire;
- la figure 6 est une vue en élévation latérale de l'essieu illustré dans la figure 5;
- la figure 7 est une vue en élévation transversale de l'essieu illustré aux figures 5 et 6;
- la figure 8 est une vue en plan sur trajectoire curviligne de l'essieu illustré aux figures 5, 6 et 7;
- la figure 9 est une vue en plan d'une troisième forme de réalisation d'un essieu suivant l'invention, sur trajectoire rectiligne, cet essieu comprenant deux longerons concrétisés chacun par un double levier de direction, accouplé par pivot virtuel à une traverse concrétisée par un corps d'essieu coulissant portant une caisse de véhicule ferroviaire;
- la figure 10 est une vue en plan d'une quatrième forme de réalisation d'un essieu suivant l'invention, sur trajectoire rectiligne, cet essieu comprenant deux longerons accouplés par pivots réels à une traverse concrétisée par un cadre d'essieu coulissant portant une caisse de véhicule ferroviaire;
- la figure 11 est une vue en plan d'une cinquième forme de réalisation d'un essieu suivant l'invention, sur trajectoire rectiligne, cet essieu comprenant deux longerons accouplés par pivot réel à une traverse concrétisée par un cadre d'essieu rigide équipé d'un seul côté d'une extension coulissante portant une caisse de véhicule ferroviaire;
- la figure 12 est une vue en plan d'une sixième forme de réalisation d'un essieu suivant l'invention, sur trajectoire rectiligne;
- la figure 13 est une vue en plan d'une septième forme de réalisation d'un essieu suivant l'invention, sur trajectoire rectiligne;
- la figure 14 est une vue en plan d'une huitième forme de réalisation d'un essieu suivant l'invention, sur trajectoire rectiligne, cet essieu comprenant deux longerons concrétisés chacun par un double levier de direction accouplé par pivot virtuel à une traverse concrétisée par un cadre d'essieu coulissant portant une caisse de véhicule ferroviaire, ces longerons étant accouplés l'un à l'autre et à une de leurs extrémités libres par un dispositif à bielle brisée et levier relais et à leurs autres extrémités libres par une bielle classique;
- la figure 15 est une vue en plan sur trajectoire curviligne de l'essieu illustré à la figure 14;
- la figure 16 est une vue en plan d'une forme de réalisation d'un essieu de boggie suivant l'invention, sur trajectoire rectiligne;
- la figure 17 est une vue en plan, sur trajectoire curviligne de l'essieu de boggie illustré à la figure 16; et
- la figure 18 est une vue en plan d'une variante d'un essieu téléscopique montré dans les figures 1 à 4 et 9, un côté du cadre coulissant montré dans les figures 5 à 8 et 10 ou une traverse portant des moyens d'articulation à position relative variable l'un par rapport à l'autre.

Dans ces diverses figures, les mêmes signes de référence désignent des éléments identiques ou analogues.

L'essieu 1 suivant l'invention, est destiné à porter une caisse ou une partie de caisse 2 d'un véhicule ferroviaire à plancher 3 surbaissé montré en traits mixtes dans les figures 1 à 4. Cet essieu comprend deux longerons 5, 5' qui s'étendent chacun depuis un moyen d'articulation 6, 6' solidarisant lesdits longerons à une traverse 4 portant la caisse 2 du véhicule. Ces longerons sont orientés parallèlement à la voie vers l'avant et/ou vers l'arrière et disposés symétriquement, de part et d'autre d'un plan vertical longitudinal contenant l'axe longitudinal X-X' de la caisse 2.

Comme montré dans les figures 1 à 4, chaque longeron 5, 5' est concrétisé par un double levier de direction articulé à la traverse 4 par des moyens d'articulation constitués de pivots réels 7, 7' concrétisés par des axes sensiblement verticaux. Les, longerons 5, 5' portent chacun une roue 8 motorisée ou non destinée à suivre une paire de rails 10 à contre-rails 10'. Les longerons 5, 5' sont couplés l'un à l'autre à chaque extrémité à l'aide d'un dispositif d'embiellage monté à pivots 12, 12' resp. 22, 22' sur les longerons 5, 5' et constitué de bielles 13, 13' resp. 23, 23' articulées ensemble en 14 resp. 14' levier-relais 15, 25 monté à pivots 16, 16' sur une extension 20 de la traverse 4, cette traverse étant caractérisée par un corps d'essieu coulissant 28.

Des ressorts hélicoîdaux ou des moyens pneumatiques 30, 30', 30'', 30''' ainsi que des amortisseurs montés sur des extensions 24, 24' de la traverse 4, assurent une suspension secondaire entre l'essieu 1 et la caisse 2 du véhicule. La traverse est positionnée par rapport à la caisse 2 du véhicule par des bielles de réaction 18, 18' montées sur des rotules 32, 32', 32'', 32'''.

Les proportions géométriques des bielles brisées 13, 13', resp 23, 23' du corps d'essieu coulissant 28 et des bielles de réaction sont choisies, de manière que les points nominaux de contact des roues 8 avec les rails 10, s'écartent l'un de l'autre en fonction de l'angle de braquage des roues, afin de maintenir sensiblement constants les jeux entre les bourrelets 19 des roues 8 et les rails 10 ou les contre-rails 10' et orienter les bourrelets 19 des roues 8 selon des tangentes a la courbure du rail 10 ou parallèlement au rail.

Dans une deuxième forme de réalisation d'un essieu suivant l'invention, illustrée dans les figures 5 à 8, les longerons 5, 5' assimilés chacun à un double levier de direction portant une seule roue 8 éventuellement motorisée, sont reliés géométriquement entre eux de part et d'autre de chaque roue 8, par un premier et seconds dispositifs d'embiellage selon l'invention montés à pivots 12, 12' et 22, 22' sur un cadre d'essieu 17 coulissant. Chaque dispositif d'embiellage 11, 21 est constitué de bielles brisées 13, 13', 23, 23' articulées ensemble en 14, resp. 14' à un levier-relais 15, 25 monté à pivots 16, 16' sur une extension longitudinale 20, resp. 20' chaque côté transversal du cadre coulissant.

Le cadre coulissant 17 est constitué de deux éléments téléscopiques qui coulissent le long de deux côtés transversaux parallèles, l'élément maître du cadre coulissant étant positionné par rapport à la caisse du véhicule à l'aide de bielles de réaction 18, 18'.

Les proportions géométriques du cadre coulissant 17, des bielles brisées 13, 13', 23, 23' des leviers-relais 15, 25 des extensions 20, 20' du cadre coulissant 17 et des bielles de réaction 18, 18' sont choisies, de manière que les points nominaux de contact des roues 8 avec les rails 10, s'écartent lors du passage de l'essieu dans une courbe de la voie, de façon coordonnée avec l'angle de braquage des roues 8, afin de maintenir constants les jeux nominaux entre les bourrelets 19 des roues 8 et les rails 10-contrerails 10' et positionner les bourrelets 19 des paires de roues internes et externes au virage strictement tangentes aux rails.

Une troisième forme de réalisation d'un essieu selon la présente invention est illustrée dans la figure 9. Cet essieu comprend deux longerons 5, 5' concrétisés chacun par un double levier de direction, accouplé par pivot virtuel concrétisé par un cercle à billes 31, 31' sensiblement horizontal, à une traverse 4 concrétisée par un corps d'essieu coulissant 28 portant la caisse 2 de véhicule ferroviaire par l'intermédiaire de coussins pneumatiques 30, 30', 30'', 30'''.

La traverse est positionnée par rapport à la caisse 2 du véhicule par dès bielles de réaction 18, 18' montées sur rotules 32, 32', 32'', 32'''.

Les longerons sont accouplés l'un à l'autre à chacune de leurs extrémités libres par un dispositif d'embiellage à bielles brisée 13, 13' resp. 23, 23' et levier-relais 15, 25 disposées de manière telle qu'en passage en courbe, ce bras relais 15, 25 oscille autour des pivots 16, 16' dans un sens opposé à celui des longerons 5, 5'.

Dans une quatrième forme de réalisation d'un essieu suivant l'invention, illustrée sur trajectoire rectiligne dans la figure 10, cet essieu 1 comprend deux longerons 5, 5' concrétisés chacun par un double levier de direction accouplé par pivot réel caractérisé par un axe sensiblement vertical 7, 7' à une traverse 4 concrétisée par un cadre d'essieu coulissant 17 formé de deux éléments téléscopiques qui coulissent le long de deux côtés transversaux 33, 33' parallèles. Les longerons 5, 5' portent chacun une roue 8 motorisée ou non. Le cadre coulissant est destiné à porter la caisse du véhicule ferroviaire par l'intermédiaire de coussins pneumatiques 30, 30', 30'', 30'''. Les longerons sont accouplés l'un à l'autre et à chacune de leurs extrémités libres par un dispositif d'embiellage à bielles brisées 13, 13' resp. 23, 23' et levier-relais 15, 25. Le dispositif d'embiellage est disposé de manière telle qu'en passage en courbe ce levier-relais oscille autour de son pivot dans un sens opposé à celui des longerons 5, 5'.

Le cadre coulissant 17 est positionné par rapport à la caisse 2 du véhicule par des bielles de réaction 18, 18' montées sur rotules 32, 32', 32'', 32'''.

Une cinquième forme de réalisation d'un essieu ferroviaire à roues orientables et à largeur variable est montrée dans la figure 11 sur trajectoire rectiligne. Cet essieu comprend deux longerons 5, 5' concrétisés chacun par un double levier de direction accouplé par pivot réel concrétisé par un axe sensiblement vertical 7, 7' à une traverse 4 concrétisée par un cadre d'essieu rigide 34 équipé d'un seul côté d'une extension coulissante 35 portant une caisse 2 de véhicule ferroviaire, ces longerons 5, 5' étant accouplés l'un à l'autre et à chacune de leurs extrémités libres par un dispositif d'embiellage à bielles brisées 13, 13' resp. 23, 23' et levier-relais 15, 25, le dispositif d'embiellage étant disposé de manière telle qu'en passage en courbe ce levier-relais 15, 25 oscille autour des pivots 16, 16' dans un sens opposé à celui des longerons 5, 5'.

Une sixième forme de réalisation est illustrée dans la figure 12, sur trajectoire rectiligne. Cet essieu 1 comprend deux longerons 5, 5' concrétisés chacun par un double levier de direction accouplé par pivot réel concrétisé par un axe sensiblement vertical 7, 7' à une traverse 4 concrétisée par un cadre d'essieu rigide 34 équipé d'un seul côté d'un bras porteur oscillant 36 portant une caisse 2 de véhicule ferroviaire, ces longerons 5, 5' étant accouplés l'un à l'autre et à chacune de leurs extrémités libres, par un dispositif d'embiellage à bielles 13, 13' 23, 23' et levier-relais 15, 25 disposé, de manière telle qu'en passage en courbe ce bras relais oscille autour de son pivot dans un sens opposé à celui des longerons 5, 5'.

Dans une septième forme de réalisation illustrée dans la figure 13, cet essieu 1 comprend deux longerons 5, 5'concrétisés chacun par un double levier de direction accouplé par pivot réel concrétisé par un axe sensiblement vertical 7, 7' à une traverse 4 concrétisée par un cadre d'essieu rigide 34 équipé d'un seul côté d'un bras porteur oscillant 36 et motorisé et muni d'un joint de cardan 37 ou tout dispositif mécanique équivalent concentrique au pivot réel 7, et de l'autre côté d'un bras porteur 38 et motorisé similaire mais non oscillant, portant la caisse 2 de véhicule ferroviaire, ces longerons 5, 5' étant accouplés l'un à l'autre et à chacune de leurs extrémités libres par un dispositif à bielles 13, 13' 23 23' et levier-relais 15, 25.

Une huitième forme de réalisation peut constituer une variante de l'une quelconque des sept formes de réalisation précédentes. Dans les figures 14 et 15, cette huitième forme est représentée en plan, en tant que variation de la deuxième forme de réalisation. L'essieu comprend deux longerons 5, 5' concrétisés chaun par un double levier de direction accouplé par pivot virtuels concrétisés par des cercles à billes 31, 31' sensiblement horizontaux à une traverse 4 concrétisée par un cadre d'essieu coulissant 17 portant la caisse 2 de véhicule ferroviaire, ces longerons 5, 5' étant accouplés l'un à l'autre et à une première extrémité par un dispositif d'embiellage selon l'invention, constitué de bielles 13, 13' montées à pivots, 12, 12' sur les longerons 5, 5' et d'un levier-relais 15 monté à pivot sur une extension longitudinale 20 perpendiculaire à un côté transversal du cadre coulissant 17.

Les longerons 5, 5' sont ainsi reliés géométriquement entre eux à une seconde extrémité, par une bielle classique 39 de longueur invariable, monté sur les longerons 5, 5' à l'aide de pivots 22, 22'.

L'invention concerne aussi un essieu de boggie ferroviaire.

Une forme particulière de réalisation d'un essieu de boggie à largeur variable selon la présente invention est illustrée dans les figures 16 et 17. Cet essieu de boggie comprend deux longerons 5, 5' concrétisés chacun par un bras porteur disposé symétriquement de part et d'autre d'un plan vertical longitudinal et prolongé par un levier de direction accouplé d'un côté du plan vertical par un pivot réel concrétisé par un axe sensiblement vertical 7 et de l'autre côté par un dispositif de pivot réel à excentration semblable à l'un de ceux décrits dans le document EP-B-0348378, concrétisé par un axe à excentrique ou par une manivelle 40 faisant effet de bras porteur à une traverse concrétisée par la traverse de charge du boggie, portant une caisse 2 de véhicule ferroviaire.

Les longerons 5, 5' sont reliés géométriquement entre eux à une première extrémité par une bielle 39 non brisée, de longueur invariable, montée sur les longerons 5, 5' à l'aide de pivots 37, 37' .Cette bielle s'étend sensiblement tranversalement au véhicule.

Ces longerons 5, 5' sont aussi reliés géométriquement entre eux à leur seconde extrémité par un dispositif d'embiellage 11 selon l'invention. Ce dispositif d'embiellage 11 est constitué d'une bielle brisée 13 montée à pivots 12, 12', et d'un levier-relais 15 directionnel, monté sur un pivot articulé 16 à une extension longitudinale 20 fixée rigidement perpendiculairement à la traverse 4.

Ce dispositif d'excentration autorise un débattement tranversal capable de compenser la perte d'écartement des longerons 5, 5' l'un par rapport à l'autre. Etant donné le montage d'une bielle 39 de longueur invariable aux extrémités arrière des longerons 5, 5' et un dispositif d'excentration des pivots au milieu des longerons, les extrémités avant des longerons 5, 5' ne peuvent être reliées géométriquement que par un dispositif d'embiellage 11 de longueur variable conformément à l'invention.

Ce dispositif d'embiellage comprend des bielles 13, 13' et un levier-relais 15 monté à pivot sur une extension longitudinale 20 perpendiculaire à la traverse 4.

Le dispositif d'embiellage 11 est disposé de manière telle qu'en passage en courbe ce levier-relais 15 oscille autour de son pivot dans un sens opposé à celui des longerons 5, 5'.

Le dispositif d'excentration et le dispositif d'embiellage 11 selon l'invention doivent être montés dans un sens tel et à une distance précise des roues 8, de manière que les proportions géométriques des bielles 13, 13' du levier-relais 15 et du bras de la traverse sont choisis de manière à corriger la variation de distance entre les plans des roues gauches et droites lors de c'inscription du boggie dans une courbe de la voie. Ceci permet de maintenir constants les jeux nominaux entre les bourrelets 19 des roues 8 et les rails 10 ou les contre-rails 10' et maintenir les bourrelets 19 dès roues 8 dans un plan vertical tangent à la courbure du rail ou parallèle au rail.

Les longerons articulés sont constitués chacun d'une première section 41 prolongée par une seconde section 42. Chaque section 41, 42 porte au moins une roue 8. Les pivotements des sections 41, 42 sont coordonnées par des bielles montées sur des pivots solidaires des sections et par des rotules sur la bielle précitée.

Ce pivotement des deux sections de chaque longeron autour d'un axe vertical 43 permet d'orienter directionnellement chaque roue 8 indépendamment l'une de l'autre afin de permettre au bourrelet 19 de cette roue 8 d'approcher au mieux de la tangente à la section de rail 10 sur laquelle elle s'appuie.

La figure 18 illustre par une vue en plan, une variante d'un essieu téléscopique portant un corps d'essieu coulissant 28 montré dans les figures 1 à 4 et 9.

Elle pourrait illustrer également un côté 27 du cadre coulissant 17 montré dans les figures 5 à 8 et 10, ou encore une traverse 4 portant des moyens d'articulation constitués de pivots réels 7, 7' à position relative variable l'un par rapport à l'autre.

Cette variante d'essieu téléscopique comprend deux traverses parallèles 4, 4' portant chacune à une extrémité opposée un pivot réel 7, 7', lesdites traverses étant reliées entre elles par des entretoises 44 articulées à chacune des traverses 4, 4' au voisinage de leur autre extrémité.

## Revendications

1. Essieu ferroviaire à roues (8) orientables et à largeur variable, comprenant deux longerons (5, 5') articulés à une traverse (4) portant une caisse (2) de véhicule, de manière à pouvoir pivoter directionnellement et éventuellement pouvoir s'incliner dans un plan vertical, de manière à permettre à chaque roue (8) portée par les longerons (5, 5') de suivre les courbures de la voie et de franchir les inégalités de celle-ci, caractérisé en ce que les longerons(5, 5') sont couplés l'un à l'autre par au moins un dispositif d'embiellage constitué de bielles (13, 13' resp. 23, 23') articulées par des rotules (14 resp. 14') portées par un levier-relais (15, 25) porté à l'essieu de façon à entraîner les rotules (14, 14') dans un déplacement angulaire d'un arc de cercle, dans un sens opposé à celui des longerons (5, 5'), de manière à diminuer l'angle entre les bielles (13, 13' resp. 23, 23') et compenser la perte de largeur de l'essieu dans les courbes.

2. Essieu selon la revendication 1, caractérisé en ce que les moyens d'articulation (19) sur lesquels sont articulés les longerons (5, 5') ont des pivots réels concrétisés par des axes sensiblement verticaux.

3. Essieu selon la revendication 1, caractérisé en ce que les moyens d'articulation (19) sur lesquels sont articulés les longerons (5, 5') sont des pivots virtuels concrétisés par des cercles à billes sensiblement horizontaux (31, 31').

4. Essieu selon l'une quelconque des revendications précédentes, caractérisé en ce que les longerons (5, 5') sont couplés l'un à l'autre, a chaque extrémité par un premier et un second dispositifs d'embiellage constitués chacun de bielles (13, 13' resp 23, 23') articulées par des rotules (14 resp. 14') portées respectivement par un premier levier-relais (15) et un second levier-relais (25) reliés à une traverse (4) portant la caisse (2) du véhicule.

5. Essieu selon l'un quelconque des revendications précédentes caractérisé en ce que le levier-relais (15, 25) directionnel est monté sur un pivot (16) articulé à une extension longitudinale (20) perpendiculaire à la traverse.

6. Essieu selon l'une quelconque des revendications précédentes caractérisé en ce que le dispositif d'embiellage à bielles articulées (13, 13', 23, 23') est articulé à des leviers de direction des roues orientés l'un par rapport à l'autre de manière à assurer la convergence des roues internes et externes au rayon de courbure vers une centre instantané de rotation commun, de manière à orienter les bourrelets (19) des roues dans une direction strictement tangentes aux rails.

7. Essieu selon l'une quelconque des revendications précédentes, caractérisé en ce que les longerons (5, 5') sont concrétisés chacun par un double levier de direction.

8. Essieu selon l'une quelconque des revendications précédentes caractérisé en ce que la traverse (4) est constituée d'un corps d'essieu coulissant (28).

9. Essieu selon l'une quelconque des revendications 1 à 5, caractérisé en ce que la traverse (4) est constituée d'un cadre d'essieu coulissant (17).

10. Essieu de boggie ferroviaire à roues orientables et à largeur variable, comprenant des longerons (5, 5') constitués chacun de deux sections (41, 42) articulées entre elles autour de pivots sensiblement verticaux (43), chaque section (41, 42) portant au moins une roue (8), des moyens d'articulation (6) des longerons (5, 5')sur la traverse (4) portant la caisse (2) du véhicule et un dispositif d'excentration de l'un des moyens d'articulation susdit, caractérisé en ce qu'il comprend un dispositif d'embiellage à bielle articulées (13, 13', 23', 23') et levier-relais directionnel (15, 25)accouplant une première extrémité des longerons (5, 5') et une bielle d'accouplement de l'autre extrémité des longerons (5, 5').

## Claims

1. A railway axle which has swivelling wheels (8) and is of a variable width, comprising two bars (5, 5') articulated to a cross piece (4) carrying a vehicle box (2), in order to be able to pivot directionally and possibly to be able to tilt in a vertical plane, in order to allow each wheel (8) carried by the bars (5, 5') to follow the curves of the track and to cross the uneven areas thereof, characterised in that as the bars (5, 5') are coupled to each other by at least one rodding device comprised of connecting rods (13, 13' resp 23, 23') articulated by pivot pins (14 resp 14') carried by a lever-relay (15, 25) carried on the axle in such a way as to drive the pivot pins (14, 14') in an angular displacement of a circular arc in a direction opposite to that of the bars (5, 5'), in order to reduce the angle between the connecting rods (13, 13' resp 23, 23') and to compensate for the loss of width of the axle in the curves.

2. An axle according to claim 1, characterised in that the articulation means (19) on which the bars (5, 5') are articulated have actual pivots formed by the substantially vertical axes.

3. An axle according to claim 1, characterised in that the articulation means (19) on which the bars (5, 5') are articulated are virtual pivots formed by substantially horizontal circles of balls (31, 31').

4. An axle according to any one of the preceding claims, characterised in that the bars (5, 5') are coupled to each other at each end by a first and a second rodding device each comprised of connecting rods (13, 13' resp 23, 23') articulated by pivot pins (14 resp 14') respectively carried by a first lever-relay (15) and a second lever-relay (25) connected to a cross piece (4) carrying the box (2) of the vehicle.

5. An axle according to any one of the preceding claims, characterised in that the directional lever-relay (15, 25) is mounted on a pivot (16) articulated to a longitudinal extension (20) perpendicular to the cross piece.

6. An axle according to any one of the preceding claims, characterised in that the rodding device having articulated connecting rods (13, 13', 23,, 23') is articulated with steering levers of the wheels, the levers being orientated with respect to each other in order to ensure the convergence of the inner and outer wheels to the radius of curvature towards an instantaneous centre of common rotation, in order to orientate the rims (19) of the wheels in a direction strictly at a tangent to the rails.

7. An axle according to any one of the preceding claims, characterised in that the bars (5, 5') are each formed by a double steering lever.

8. An axle according to any one of the preceding claims, characterised in that the cross piece (4) is comprised of a sliding axle body (28).

9. An axle according to any one of claims 1 to 5, characterised in that the cross piece (4) is comprised of a sliding axle frame (17).

10. An axle for a railway bogey, which has swivelling wheels and is of a variable width, comprising bars (5, 5') each comprising two sections (41, 42) articulated between themselves about substantially vertical pivots (43), each section (41, 42) having at least one wheel (8), articulation means (6) for the bars (5, 5') on the cross piece (4) carrying the box (2) of the vehicle and an eccentration device for one of the above-mentioned articulation means, characterised in that it comprises a rodding device with articulated connecting rods (13, 13', 23, 23') and a directional lever-relay lever (15, 25) coupling a first end of the bars (5, 5') and a connecting rod coupling the other end of the bars (5, 5').

## Patentansprüche

1. Eisenbahnachse mit schwenkbaren Rädern (8) und variabler Breite, die zwei auf solche Weise an einen einen Wagenkasten (2) tragenden Querträger (4) angelenkte Längsträger (5, 5') aufweist, daß diese richtungsabhängig schwenken und sich gegebenenfalls in einer vertikalen Ebene neigen können, wobei jedes von den Längsträgern (5, 5') getragene Rad (8) den Kurven des Gleises folgen und dessen Ungleichmäßigkeiten überwinden kann,
dadurch **gekennzeichnet**,
daß die Längsträger (5, 5') durch mindestens eine Kuppelstangenvorrichtung aneinander gekoppelt sind, die sich aus Kuppelstangen (13, 13' bzw. 23, 23') zusammensetzt, die durch von einem Relaishebel (15, 25) getragene Kugelgelenke (14 bzw. 14') schwenkbar gelagert sind, wobei der Relaishebel (15, 25) auf solche Weise an der Achse angebracht ist, daß die Kugelgelenke (14, 14') in eine radiale Kreisbogenbewegung entgegengesetzt zu der der Längsträger (5, 5') versetzt werden, und daß der Winkel zwischen den Kuppelstangen (13, 13' bzw. 23, 23') verringert und der Verlust an Achsbreite in den Kurven ausgeglichen wird.

2. Achse gemäß Anspruch 1,
dadurch **gekennzeichnet**,
daß die Schwenkmittel (19), auf denen die Längsträger (5, 5') schwenkbar gelagert sind, reale Drehpunkte mit im wesentlichen vertikalen Achsen aufweisen.

3. Achse gemaß Anspruch 1,
dadurch **gekennzeichnet**,
daß die Schwenkmittel (19), auf denen die Längsträger (5, 5') schwenkbar gelagert sind, virtuelle Drehpunkte mit im wesentlichen horizontalen Kugelkränzen (31, 31') sind.

4. Achse gemäß einem der vorhergehenden Ansprüche,
dadurch **gekennzeichnet**,
daß die Langsträger (5, 5') an jedem Ende durch eine erste und zweite Kuppelstangenvorrichtung aneinander gekoppelt sind, die sich jeweils aus Kuppelstangen (13, 13' bzw. 23, 23') zusammensetzt, die durch jeweils von einem ersten Relaishebel (15) und einem zweiten Relaishebel (25) getragene Kugelgelenke (14 bzw. 14') schwenkbar gelagert sind, wobei die Relaishebel mit einem den Wagenkasten (2) tragenden Querträger (4) verbunden sind.

5. Achse gemäß einem der vorhergehenden Ansprüche,
dadurch **gekennzeichnet**,
daß der richtungsabhängige Relaishebel (15, 25) auf einen Drehzapfen (16) montiert ist, der an einen Längsvorsprung (20) senkrecht zum Querträger angelenkt ist.

6. Achse gemäß einem der vorhergehenden Ansprüche,
dadurch **gekennzeichnet**,
daß die Kuppelstangenvorrichtung mit angelenkten Kuppelstangen (13, 13', 23, 23') so an aufeinander ausgerichtete Richtungshebel der Räder angelenkt ist, daß die Konvergenz der inneren und äußeren Räder zum Kurvenradius auf ein momentanes gemeinsames Rotationszentrum hin sichergestellt ist, und daß der Radwulst (19) exakt tangential zu den Schienen ausgerichtet ist.

7. Achse gemäß einem der vorhergehenden Ansprüche,
dadurch **gekennzeichnet**,
daß die Längsträger (5, 5') jeweils durch einen doppelten Richtungshebel gebildet werden.

8. Achse gemäß einem der vorhergehenden Ansprüche,
dadurch **gekennzeichnet**,
daß der Querträger (4) durch einen ineinanderschiebbaren Achskörper (28) gebildet wird.

9. Achse gemäß einem der Ansprüche 1 bis 5,
dadurch **gekennzeichnet**,
daß der Querträger (4) durch einen ineinanderschiebbaren Achsrahmen (17) gebildet wird.

10. Achse eines Eisenbahndrehgestells mit schwenkbaren Rädern und variabler Breite, die Längsträger (5, 5') aufweist, die jeweils aus zwei um im wesentlichen senkrechte Drehzapfen (43) gegeneinander schwenkbaren Abschnitten (41,42) besteht, wobei jeder Abschnitt (41, 42) mindestens ein Rad (8) trägt, die weiterhin Mittel zum Schwenken (6) der Längsträger (5, 5') auf dem den Wagenkasten (2) tragenden Querträger (4) und eine Auslenkvorrichtung für eines der oben bezeichneten Mittel zum Schwenken aufweist,
dadurch **gekennzeichnet**,
daß sie eine Kuppelstangenvorrichtung mit schwenkbar gelagerten Kuppelstangen (13, 13', 23, 23') und einem richtungsabhängigen Relaishebel (15, 25) aufweist, die ein erstes Ende der Längsträger (5, 5') und eine Kuppelstange des anderen Endes der Längsträger (5, 5') koppelt.
